# EUROPÄISCHE PATENTSCHRIFT

(11) **EP 0 222 233 B1**
(45) Veröffentlichungstag und Bekanntmachung des Hinweises auf die Patenterteilung: **02.01.1991**
(21) Anmeldenummer: 86114824.5
(22) Anmeldetag: 24.10.1986
(51) Int. Cl.: F04D 29/10, F04D 13/08

(54) **Mehrstufige Kreiselpumpe zur Förderung von Flüssiggas**
Multistage centrifugal pump for the transport of liquid gas
Pompe centrifuge multiétagée pour le transport de gaz liquide

(30) Priorität: 06.11.1985 DE 3539251
(43) Veröffentlichungstag der Anmeldung: 20.05.1987
(73) Patentinhaber: KSB Aktiengesellschaft, 67227 Frankenthal (DE)
(72) Erfinder: Schill, Jürgen, D-6719 Weisenheim/Berg (DE); Franke, Hans-Joachim, Dr., D-6718 Grünstadt (DE)

(56) Entgegenhaltungen:
- EP-A- 0 045 483
- EP-A- 0 150 515
- GB-A- 637 005
- US-A- 2 281 650
- US-A- 3 792 935

## Beschreibung

Die Erfindung betrifft eine mehrstufige Kreiselpumpe zur Förderung von Flüssiggas, welche in einem zulaufendes Flüssiggas aufnehmenden Behälter so angeordnet ist, daß zumindest die erste Pumpenstufe ständig unterhalb des Flüssigkeitsspiegels liegt, und welche mit einer hinter der letzten Pumpenstufe gelegenen, mit einer Sperrflüssigkeit beaufschlagten Gleitringdichtung versehen ist, wobei der Gleitringdichtung Drosselstrecken und Räume vorgeschaltet sind, in denen das Fördermedium in gasförmigen Zustand umgewandelt wird.

Bei der Förderung von Flüssiggas ist aufgrund der durch die Anlage gegebenen Bedingungen im ungünstigen Fall davon auszugehen, daß das Fördermedium am Zulauf zur Kreiselpumpe lediglich unter Sättigungsdruck steht. Da eine Kreiselpumpe aber nur dann zufriedenstellend arbeiten kann, wenn der Druck vor dem Laufrad ihrer ersten Stufe um ein bestimmtes Maß über dem Sättigungsdruck des Fördermediums liegt, muß hier eine besondere Maßnahme getroffen werden: Die Kreiselpumpe wird in einem Behälter so angeordnet, daß zumindest ihre erste Stufe ständig unterhalb des Füssigkeitsspiegels liegt. Der solchermaßen ausgenutzte Druck der oberhalb des Laufrades befindlichen Flüssigkeitssäule stellt sicher, daß keine schädliche Kavitation im Laufrad auftritt.

Für den Einsatz unter den genannten Bedingungen bot sich vor allem die vertikal angeordnete Topfpumpe an. Diese barg allerdings noch ein schwerwiegendes Problem:
Da sich innerhalb der Pumpensteigleitung auch die Antriebswelle der Kreiselpumpe befand, mußte die Wellenabdichtung zur Atmosphäre für den Enddruck der Pumpe ausgelegt werden. Hierfür wurden generell Gleitringdichtungen verwendet. War nun der abzudichtende Druck sehr hoch oder bestand die Forderung, daß eine Verunreinigung des Fördermediums durch das Sperrmedium der Gleitringdichtung zu vermeiden sei, so mußte sichergestellt werden, daß die Gasphase des Fördermediums an der Gleitringdichtung anstand. Man erreichte dies durch Drosselstrecken mit anschließenden größeren Räumen, in denen die Flüssigkeit in Gas umgewandelt wurde. Hierzu mußte allerdings eine Verbindung mit einem Raum niederen Druckes hergestellt werden, in welchen dann die anfallenden Gasmengen ständig abgeführt wurden. Der Umstand, daß bei dieser Art der Entspannung des Fördermediums sehr große Gasmengen anfielen, ließ diese Lösung scheitern: Eine Rückführung in die zur Kreiselpumpe führende Rohrleitung war wegen der Menge nicht möglich; eine Rückführung in den Vorratsbehälter war meist mit einem großen Verrohrungsaufwand verbunden.

Um das aufgezeigte Problem zu vermeiden, änderte man nun die Durchflußrichtung der Topfpumpe: Der unten im Topf befindlichen Kreiselpumpe wurde das Fördermedium durch eine Falleitung zugeführt. Da das Fördermedium siedend in die Pumpe strömte, konnte man die Gasphase an der Gleitringdichtung relativ einfach herstellen. Da aber nun der Topf das aus der Kreiselpumpe kommende Fördermedium aufnehmen mußte, hatte dieser einem wesentlich höheren Druck standzuhalten. Er war daher aus hochwertigem Material herzustellen und er wurde vergleichsweise schwer. Noch ernster war aber der Umstand zu nehmen, daß die sich im Fördermedium befindlichen Lager durch eine siedende Flüssigkeit nicht mehr ordnungsgemäß geschmiert werden konnten. Hieraus konnten sich überdies Rotor- und Falleitungsschwingungen ergeben, die wiederum zum Materialbruch und damit zum Ausfall der Fördereinrichtung führen konnten.

Der Erfindung liegt die Aufgabe zugrunde, bei einer Kreiselpumpe der eingangs genannten bekannten Art das Vorhandensein der Gasphase an der Gleitringdichtung mit geringem Aufwand sicherzustellen.

Der Lösung dieser Aufgabe dienen die im Anspruch 1 genannten Merkmale.

Diese Lösung ist vor allem für solche Kreiselpumpen geeignet, bei denen der hydraulische Axialschub durch Einzelradentlastung weitgehend ausgeglichen wird. Bei einer Axialschubentlastung mittels Entlastungskolben bietet es sich dagegen an, die Funktion der der letzten Pumpenstufe nachgeschalteten Drosselstrecke von dem zwischen Entlastungskolben und Gehäuse gebildeten Spalt übernehmen zu lassen. Um sicherzustellen, daß der Entlastungsraum stets mit flüssigem Fördermedium gefüllt ist, was für die Funktion des Entlastungskolbens wichtig ist, ist im übrigen eine Verbindung des Entlastungsraumes mit einem Raum vorgesehen, dessen Druck oberhalb des Sättigungsdruckes des Fördermediums liegt. Hier ist vor allem an die zweite oder dritte Pumpenstufe zu denken.

Da die im Sammelraum anfallenden Gasmengen aufgrund der starken Drosselwirkung der vorgeschalteten Drosselstrecke nur noch gering sind, kann das überschüssige Gas ohne Probleme abgeführt werden, beispielsweise zum Zulaufstutzen des die Kreiselpumpe aufnehmenden Behälters, zum Oberteil des Behälters bzw. Topfes, zu einem Lagertank oder über eine Permanententgasung.

Die gegen den Zutritt von flüssigem Fördermedium gerichtete Sperrwirkung der dem Sammelraum vorgeschalteten Drosselstrecke kann noch durch in Richtung des Entlastungsraumes wirkende Fördereinrichtungen, wie Fördergewinde oder Zentripetal-Laufrad, gesteigert werden.

Um sicherzustellen, daß auch unter schwierigsten Bedingungen nur Gas im Sammelraum vorhanden ist, kann diesem zusätzlich Wärme zugeführt werden, durch die vorhandenes flüssiges Fördermedium verdampft wird. Für die Zuführung von Außenwärme kann die Wand des Sammelraumes mit Rippen versehen werden. Es ist auch möglich, Heizelemente im und am Sammelraum anzuordnen.

Die erfindungsgemäße Kreiselpumpe kann in einem Topf oder, beispielsweise zu mehreren, in einem größeren Behälter stehend oder liegend angeordnet werden.

Anhand eines Ausführungsbeispiels wird die Erfindung näher erläutert. Die Zeichnung zeigt in
Fig. 1 eine vertikal angeordnete Topfpumpe gemäß der Erfindung in Schnittdarstellung, und in
Fig. 2 einen vergrößerten Ausschnitt aus der Pumpe der Fig. 1.

In einem Topf (1), der mit einem Zulaufstutzen (2) und einem Druckstutzen (3) versehen ist, ist eine Kreiselpumpe (4) angeordnet. Die Kreiselpumpe (4) besitzt vier Pumpenstufen. Die erste Pumpenstufe (5) befindet sich in der Nähe des Bodens des Topfes (1). Hierdurch soll sichergestellt werden, daß sie sich stets unterhalb des Flüssigkeitsspiegels des über den Zulaufstutzen (2) in den Topf (1) gelangenden Fördermediums befindet.

Über eine Steigleitung (6) ist die erste Pumpenstufe (5) mit der zweiten Pumpenstufe (7) verbunden. Die weiteren Pumpenstufen folgen der zweiten unmittelbar.

Der Axialschubentlastung der Kreiselpumpe (4) dient eine mit einem Entlastungskolben (8) ausgestattete Entlastungseinrichtung bekannter Art. Mit dem ihn umgebenden Gehäuse der Kreiselpumpe (4) bildet der Entlastungskolben (8) einen Spalt (9).

Oberhalb des Entlastungskolbens (8) ist ein Entlastungsraum (10) vorgesehen, der über Bohrungen und eine Rohrleitung (11) mit der zweiten Pumpenstufe (7) in Verbindung steht. Diese Verbindung stellt sicher, daß im Entlastungsraum (10) stets flüssiges Fördermedium vorhanden ist und daß kein Dampf entsteht, der die einwandfreie Funktion der Entlastungseinrichtung gefährden würde.

Oberhalb des Entlastungsraumes (10) befindet sich ein Sammelraum (12); in der Verbindung zwischen diesen beiden Räumen ist ein in Richtung des Entlastungsraumes (10) wirkendes Fördergewinde (13) vorgesehen. Der bei einem Eintauchen in Flüssigkeit durch das Fördergewinde (13) erzeugte Druck hat zur Folge, daß flüssiges Fördermedium vom Sammelraum 12 ferngehalten wird. Das Fördergewinde (13) wirkt aufgrund des Gasinhaltes des Sammelraumes (12) selbstregulierend; die Leckage durch den vom Fördergewinde (13) belassenen Spalt geht gegen Null: Entsprechend dem Gegendruck im Entlastungsraum (10) stellt sich im Spalt des Fördergewindes (13) eine bestimmte Flüssigkeitshöhe ein. Als geringfügige Leckage in den Sammelraum (12) kommt nur noch Gas in Frage, das durch Sieden an der Oberfläche der Flüssigkeit im Spalt entsteht. Der Abführung überschüssigen Gases dient eine Leitung (14), die entweder als Permanententgasung ausgelegt ist oder die zum Zulaufstutzen (2), zum Oberteil des Topfes (1) oder zu einem Lagertank führen kann.

An den Sammelraum (12) schließt sich ein Entspannungsraum (15) an, der einer - hier nur schematisch dargestellten - Gleitringdichtung (16) vorgeschaltet ist. Über einen Auslaß (17) wird die im Entspannungsraum (15) anfallende Leckage an Sperrflüssigkeit abgeführt.

## Patentansprüche

1. Mehrstufige Kreiselpumpe zur Förderung von Flüssiggas, welche in einem zulaufendes Flüssiggas aufnehmenden Behälter so angeordnet ist, daß zumindest die erste Pumpenstufe ständig unterhalb des Flüssigkeitsspiegels liegt, und welche mit einer hinter der letzten Pumpenstufe gelegenen, mit einer Sperrflüssigkeit beaufschlagten Gleitringdichtung versehen ist, wobei der Gleitringdichtung Drosselstrecken und Räume vorgeschaltet sind, in denen das Fördermedium in gasförmigen Zustand umgewandelt wird, **gekennzeichnet durch** einen der letzten Pumpenstufe nachgeschalteten und über eine Drosselstrecke (9) mit dieser verbundenen Entlastungsraum (10), einen daran anschließenden Sammelraum (12), der über eine den Durchtritt von flüssigem Fördermedium verhindernde Drosselstrecke (13) mit dem Entlastungsraum (10) und über Bohrungen und/oder eine Rohrleitung (14) mit einem unter dem Siededruck des Fördermediums stehenden Raum verbunden ist, sowie einen der Gleitringdichtung (16) vorgeschalteten Entspannungsraum (15), der mit einem zeitweise oder ständig geöffneten Abfluß (17) für die Sperrflüssigkeitsleckage versehen ist.

2. Mehrstufige Kreiselpumpe nach Anspruch 1, dadurch gekennzeichnet, daß die zwischen der letzten Pumpenstufe und dem Entlastungsraum (10) gelegene Drosselstrecke durch einen Spalt (9) gebildet wird, der zwischen einem der Axialschubentlastung dienenden Entlastungskolben (8) und dem ihn umgebenden Gehäuse vorhanden ist, wobei der mit Fördermedium gefüllte Entlastungsraum (10) über Bohrungen und/oder Rohrleitungen (11) mit einem Raum verbunden ist, dessen Druck oberhalb des Sättigungsdruckes des Fördermediums liegt.

3. Mehrstufige Kreiselpumpe nach den Ansprüchen 1 und 2, dadurch gekennzeichnet, daß der Entlastungsraum (10) mit der zweiten Pumpenstufe (7) verbunden ist.

4. Mehrstufige Kreiselpumpe nach Anspruch 1, dadurch gekennzeichnet, daß zwischen dem Entlastungsraum (10) und dem Sammelraum (12) ein in Richtung des Entlastungsraumes (10) förderndes Fördergewinde (13) angeordnet ist.

5. Mehrstufige Kreiselpumpe nach Anspruch 1, dadurch gekennzeichnet, daß zwischen dem Entlastungsraum (10) und dem Sammelraum (12) ein in Richtung des Entlastungsraumes (10) förderndes Zentripetal-Laufrad angeordnet ist.

6. Mehrstufige Kreiselpumpe nach Anspruch 1 und einem oder mehreren der folgenden Ansprüche, dadurch gekennzeichnet, daß die Wand des Sammelraumes (12) mit mehreren innen und/oder außen angeordneten, der Wärmeübertragung dienenden Rippen versehen ist.

7. Mehrstufige Kreiselpumpe nach Anspruch 1 und einem oder mehreren der folgenden Ansprüche, gekennzeichnet durch in und/oder am Sammelraum (12) angeordnete Heizelemente.

## Claims

1 A multi-stage centrifugal pump for pumping liquefied gas, which is so arranged in a container receiving the incoming liquefied gas that at least the first stage of the pump is constantly under the level of the liquefied gas, and which is provided with a slip ring seal, which is acted upon by a sealing liquid and is placed after the last pump stage, said slip ring seal being provided downstream from chokes, and from spaces in which the pumped fluid is transformed into a gaseous state, characterized by a relief space (10) which is placed downstream from the last pump stage and is connected with the same via a throttle gap (9), by a header space (12) adjacent to the relief space (10) and which is connected via choke (13), which prevents the passage of liquid fluid to be pumped, with the relief space (10) and is connected via holes and/or a duct tubular duct (14) with a space subject to the boiling pressure of the fluid to be pumped, and by an expansion space (15) placed upstream from the slip ring seal (16), said expansion space being provided with a drain (17), which is temporarily or continuously open, for leaking sealing liquid.

2 A multi-stage centrifugal pump as claimed in claim 1, characterized in that the choke placed between the last pump stage and the relief space (10) is formed by a throttle gap (9), which is present between a relief piston (8), serving to relieve the axial thrust, and the housing surrounding the same, the relief space (10) filled with the fluid being pumped being connected via holes and/or tubular ducts (11) with a space, whose pressure is above the saturation pressure of the fluid being pumped.

3 A multi-stage centrifugal pump as claimed in claim 1 and in claim 2, characterized in that the relief space (10) is connected with the second pump stage (7).

4 A multi-stage centrifugal pump as claimed in claim 1, characterized in that a pumping screw thread (13) pumping into the relief space (10) is arranged between the relief space (10) and the header space (12).

5 A multi-stage centrifugal pump as claimed in claim 1, characterized in that a centripetal impeller is arranged between the relief space (10) and the header space (12), said impeller pumping towards the relief space (10).

6 A multi-stage centrifugal pump as claimed in claim 1 and one or more of the following claims, characterized in that the wall of the header space (12) is provided with a number of ribs arranged on the outside and/or the inside and serving for the transfer of heat.

7 A multi-stage centrifugal pump as claimed in claim 1 and one or more of the following claims, characterized by heating elements arranged in and/or on the header space (12).

## Revendications

1. Pompe centrifuge multicellulaire pour le refoulement de gaz liquide, placée dans un récipient de réception d'un gaz liquide aspiré de telle sorte qu'au moins le premier étage soit constamment sous le niveau du liquide, et munie d'une garniture étanche à anneau glissant, avec, placés en amont de la garniture étanche à anneau glissant, des parcours d'étranglement et des chambres dans lesquelles le liquide est transformé à l'état gazeux, caractérisée par une chambre d'équilibrage (10) en aval du dernier étage de la pompe avec lequel elle est reliée par un parcours d'étranglement (9), par une chambre collectrice (11) faisant suite et reliée à la chambre d'équilibrage (10) par un parcours d'étranglement (13) qui empêche l'arrivée du liquide et à une chambre soumise à la pression du liquide en ébullition par des alésages et /ou une conduite (14), ainsi que par une chambre de détente (15) en amont de la garniture étanche à anneau glissant (16), chambre qui est munie d'un écoulement (17) à ouverture intermittente ou constante pour la fuite du liquide d'arrêt.

2. Pompe centrifuge multicellulaire selon la revendication 1 caractérisée en ce que le parcours d'étranglement situé entre le dernier étage de la pompe et la chambre d'équilibrage (10) est formé par une fente (9) située entre un piston de détente (8) servant d'équilibrage de la poussée axiale et le boîtier qui l'entoure, la chambre d'équilibrage (10) remplie du liquide refoulé étant reliée par des alésages et/ou des conduites (11 ) à une chambre dont la pression est supérieure à la pression de saturation du liquide refoulé.

3. Pompe centrifuge multicellulaire selon les revendications 1 et 2 caractérisée en ce que la chambre d'équilibrage (10) est reliée avec le second étage (7) de la pompe.

4. Pompe centrifuge multicellulaire selon la revendication 1, caractérisée en ce qu'est placé, entre la chambre d'équilibrage (10) et la chambre collectrice (12), un filet (13) refoulant en direction de la chambre d'équilibrage (10).

5. Pompe centrifuge multicellulaire selon la revendication 1, caractérisée en ce qu'est placé, entre la chambre d'équilibrage (10) et la chambre collectrice (12), une roue centripète refoulant en direction de la chambre d'équilibrage (10).

6. Pompe centrifuge multicellulaire selon la revendication 1 et une ou plusieurs des revendications suivantes, caractérisée en ce que la paroi de la chambre collectrice (12) est munie de plusieurs nervures servant à la transmission de la chaleur, placées à l'intérieur et/ou à l'extérieur.

7. Pompe centrifuge multicellulaire selon la revendication 1 et une ou plusieurs des revendications suivantes, caractérisée par des éléments de chauffage placés dans et/ou sur la chambre collectrice (12).
